# EUROPÄISCHE PATENTSCHRIFT

(11) **EP 0 472 845 B1**
(45) Veröffentlichungstag und Bekanntmachung des Hinweises auf die Patenterteilung: **11.01.1995**
(21) Anmeldenummer: 91110299.4
(22) Anmeldetag: 22.06.1991
(51) Int. Cl.: B66B 13/30, E05D 15/06

(54) **Glastürflügel für Aufzüge**
Glass door wing for an elevator
Vantail de porte en verre d'un ascenseur

(30) Priorität: 14.08.1990 CH 2633/90
(43) Veröffentlichungstag der Anmeldung: 04.03.1992
(73) Patentinhaber: INVENTIO AG, CH-6052 Hergiswil NW (CH)
(72) Erfinder: Baumann, Hugo, CH-6010 Kriens (CH); Stöckli, Peter, CH-6410 Goldau (CH)

(56) Entgegenhaltungen:
- CH-A- 430 146
- DE-A- 3 601 890
- GB-A- 2 016 569
- US-A- 3 796 405
- US-A- 4 051 633
- US-A- 4 769 949

## Beschreibung

Die Erfindung betrifft einen Glastürflügel mit glatter Oberfläche auf der Benutzerseite für Aufzüge.

Aus dem Gebrauchsmuster DE-GM F 2063 ist eine Aufzugstür mit einer Glasscheibe bekannt, die mittels einem Einfassungsrahmen in einen Türrahmen eingesetzt ist. Die Glasscheibe ist an allen Kanten schief geschliffen. Sie wird bei der Montage in den elastischen mit einem Schrägteil versehenen Einfassungsrahmen eingelegt, der mittels einer angeschrägten Klemmleiste bündig mit dem Türrahmen verschraubt wird. Auf diese Weise entsteht eine völlig glatte Oberfläche ohne jegliches Gefahrenmoment für die Aufzugsbenutzer hinsichtlich Hängenbleiben. Ausserdem bietet die glatte Oberfläche ein ansprechendes Aussehen.

Ein Nachteil der bekannten Einrichtung liegt darin, dass ein aufwendiges Herstellungsverfahren mit hohen Herstellungskosten für die Glasscheibe notwendig ist. Ein weiterer Nachteil besteht darin, dass an schiefen Kanten eingespannte Glasscheiben bei Krafteinwirkung zu erhöhter Bruchanfälligkeit neigen.

Hier will die Erfindung Abhilfe schaffen. Die Erfindung, wie sie in den Ansprüchen gekennzeichnet ist, löst die Aufgabe, die Nachteile der bekannten Einrichtung zu vermeiden und Aufzugstüren mit Glas als Werkstoff vorzuschlagen, die den Anforderungen an die heutigen Sicherheitsbestimmungen hinsichtlich Belastbarkeit gerecht werden.

Die durch die Erfindung erreichten Vorteile sind im wesentlichen darin zu sehen, dass selbst Aufzugstüren machbar sind, die dem heutigen Trend entsprechen, mittels Glas als Werkstoff die eingesetzte Technik in Funktion und Ausgestaltung sichtbar zu machen. Ein weiterer Vorteil ist darin zu sehen, dass die Möglichkeiten zur ästhetischen Aufmachung von Aufzugstüren insbesondere für Panorama-Aufzüge verbessert werden.

Im folgenden wird die Erfindung anhand von lediglich einen Ausführungsweg darstellenden Zeichnungen näher erläutert.
Es zeigen:
- Fig. 1 und 2: Schacht- und Kabinentüren bildende Glastürflügel mit im Schliessbereich angeordneten Stahlkantenleisten,
- Fig. 3 und 4: Schacht- und Kabinentüren bildende Glastürflügel mit die Glastürflügel umfassenden Rahmen,
- Fig. 5 und 6: Schacht- und Kabinentüren bildende Glastürflügel mit im Schliessbereich angeordneten Glaskantenleisten,
- Fig. 7 und 8: Schacht- und Kabinentüren bildende Glastürflügel ohne Kantenleiste,
- Fig. 9: eine Aufsicht eines Glastürflügels mit Stahlkantenleiste,
- Fig. 10: einen Schnitt entlang der Linie B-B in der Fig. 9 durch einen Glastürflügel einer Schachttür,
- Fig. 11: einen Schnitt entlang der Linie B-B in der Fig. 9 durch einen Glastürflügel einer Kabinentür,
- Fig. 12: einen Schnitt entlang der Linie A-A in der Fig. 9 durch einen Glastürflügel,
- Fig. 13: Einzelheiten einer Stahlkantenleiste eines Glastürflügels für Schachttüren,
- Fig. 14: Einzelheiten einer Stahlkantenleiste eines Glastürflügels für Kabinentüren,
- Fig. 15: Einzelheiten in Querschnittsansicht eines Glastürflügels mit Stahlkantenleiste,
- Fig. 16: Einzelheiten in Querschnittsansicht eines Glastürflügels mit Rahmen,
- Fig. 17: Einzelheiten in Querschnittsansicht eines Glastürflügels mit Glaskantenleiste,
- Fig. 18: Einzelheiten in Querschnittsansicht eines Glastürflügels ohne Kantenleiste,
- Fig. 19: einen horizontalen Schnitt durch einen Glastürflügel mit Rahmen für Schachttüren,
- Fig. 20: einen horizontalen Schnitt durch einen Glastürflügel mit Rahmen für Kabinentüren,
- Fig. 21: einen horizontalen Schnitt durch einen Glastürflügel mit Glaskantenleiste und
- Fig. 22: einen horizontalen Schnitt durch einen Glastürflügel ohne Kantenleiste.

In den Fig. 1 bis 22 ist mit 1 ein Aufzugs-Ein-/Ausgang bezeichnet, der durch Mauerwerk 2 und Türpfosten 3 begrenzt wird. Schachttüren bildende Glastürflügel 4 schliessen den Ein-/Ausgang 1 ab. Eine in einem Schacht 5 geführte Aufzugs-Kabine 6 wird von Glastürflügeln 4 gebildeten Kabinentüren verschlossen. Die Glastürflügel 4 weisen im Schliessbereich Stahlkantenleisten 7 oder Glaskantenleisten 8 und an der unteren Schmalseite untere Sockelleisten 9 auf. Schmale Glastürflügel 4 werden aus Festigkeitsgründen von Rahmen 10 umfasst. Die Verkleidungen der Stahlkantenleisten 7 oder Rahmen 10 sind je nach Anforderung an das optische Aussehen in Chromstahl, Stahlblech, eloxiertem Leichtmetall oder poliertem Messing gefertigt.

In den Fig. 9 bis 15 ist als Ausführungsvariante ein Glastürflügel 4 mit einer Stahlkantenleiste 7 dargestellt. Eine Glasscheibe 11 steht an ihrer unteren Schmalseite mit einer Führungsschuhplatte 12 und an ihrer oberen Schmalseite mit einem Aufhängebügel 13 in Verbindung. Die an der im Schliessbereich liegenden Breitseite angeordnete Stahlkantenleiste 7 wird durch einen unteren Leistenträger 14 und durch einen oberen Leistenträger 15 gehalten. An der der Stahlkantenleiste 7 gegenüberliegenden Seite ist an der Führungsschuhplatte 12 eine Halteplatte 16 angeordnet, an der eine Schliessfeder angreift. Zur Gleitführung des Glastürflügels 4 am unteren Ende tauchen an einer Führungsschuhleiste 25 der Führungsschuhplatte 12 angeordnete Exzenterbolzen 17 mit Führungsschuhen 18 in ein Schwellenprofil 19 ein, das längs des Verschiebeweges in eine nicht dargestellte Schwelle eingelassen ist. Die Führungsschuhplatte 12 verleiht dem Glastürflügel 4 die für extreme Krafteinwirkungen notwendige Stabilität im Fussbereich.

Die Glasscheibe 11 wird am unteren Ende zwischen der unteren Sockelleiste 9 und einer Glashalteleiste 24 der Führungsschuhplatte 12 sowie am oberen Ende zwischen einer oberen Sockelleiste 20 und dem Aufhängebügel 13 gehalten.

Zum Ausgleich von kleinen Ungenauigkeiten ist an den Auflageflächen zwischen Glas und Metall doppelseitiges Klebeband vorgesehen. In Bohrungen der Glasscheibe 11 eingelassene Gummibüchsen 21 umfassen schachtseitig eingesetzte Befestigungsmuttern 22, die in Verbindung mit an den Sockelleisten 9 ; 20 angeordneten Schweissbolzen 23 stehen. Schachtseitig weist der Glastürflügel 4 am unteren Ende eine untere Abdeckung 26 und am oberen Ende eine obere Abdeckung 27 auf, die mittels Schrauben 28 an den Befestigungsmuttern 22 festgehalten werden. Ein Träger 29 hält eine entlang des Verschiebeweges angeordnete Führungsschiene 30, an der den Glastürflügel 4 tragende Rollen 31 fahren, die mittels in Langlöcher 32 eingreifende Schraubbolzen mit dem Aufhängebügel 13 verbunden sind. Ein an der Rolle 31 angeordneter überhöhter Bund 33 gewährleistet eine sichere Führung und verhindert ein Herausspringen des Glastürflügels 4 aus der Führungsschiene 30.

In Fig. 13 und 14 ist eine Verbund-Sicherheits-Glasscheibe 11 bestehend aus einer ersten Glasschicht 34 und einer zweiten Glasschicht 35 gezeigt, welche mittels einer Folie 36 verbunden sind, die bei Beschädigung der Glasschichten 34 ; 35 splitterbindend wirkt. Ausserdem wird die Folie 36 zu dekorativen Zwecken eingesetzt, indem mit transparent gefärbten und/oder gemusterten Folien getönte und/oder bebilderte Glastürflügel machbar sind. Die Bohrungen, in die die Gummibüchsen 21 eingesetzt werden, werden aus produktionstechnischen Gründen je Glasschicht 34 ; 35 angebracht. Danach erfolgt das Zusammenfügen der ersten Glasschicht 34 mit der zweiten Glasschicht 35, was zu Deckungsungleichheiten der Bohrungen führt. Dass trotzdem eine problemlose Montage des Glastürflügels 4, insbesondere die Montage der Befestigungsmuttern 22 und der Sockelleisten 9 ; 20 mit den Schweissbolzen 23 möglich ist, ist zwischen den Gummibüchsen 21 und den Befestigungsmuttern 22 genügend Spiel vorgesehen. Zudem werden zur Vermeidung von Spannungen im Glas und daraus resultierendem Glasbruch weiche Gummibüchsen 21 eingesetzt.

Die Stahlkantenleiste 7 gewährleistet eine vorschriftsmässige minimale Breite an der Flügelkante im Schliessbereich und ermöglicht ausserdem die Anordnung eines Personendetektors 37 an der Flügelkante. Die Stahlkantenleiste 7 eines eine Schachttür bildenden Glastürflügels 4 besteht aus einem vorderen Schutzprofil 38 und aus einem hinteren Schutzprofil 39, die eine breite Kantenleiste 40 umgeben und mittels doppelseitigem Klebeband 41 mit dieser verbunden sind. Ein Distanzblech 42 sorgt für die nötige Tiefenanpassung. Die Stahlkantenleiste 7 eines eine Kabinentür bildenden Glastürflügels 4 besteht aus einem U-förmigen Verkleidungsprofil 43, das eine schmale Kantenleiste 44 umgibt und Platz für den Personendetektor 37 ausspart. Zwischen der schmalen Kantenleiste 44 und dem Personendetektor 37 ist ein Abschirmblech 45 vorgesehen.

In den Fig. 16 ; 19 und 20 ist als Ausführungsvariante ein Glastürflügel 4 mit einer von einem Rahmen 10 getragenen Glasscheibe 11 dargestellt. An den Flügelkanten der Breitseiten sind Rahmenträger 46 angeordnet, die am unteren Ende des Glastürflügels 4 mit der Glashalteleiste 24 und mit der Führungsschuhleiste 25 sowie am oberen Ende des Glastürflügels 4 mit dem Aufhängebügel 13 verbunden sind. Die Abdeckungen 26 ; 27 werden aus Platzgründen mit Senkkopfschrauben 47 befestigt. Die übrigen Befestigungsmittel entsprechen denjenigen der Ausführungsvariante mit Stahlkantenleiste. Bei Glastürflügeln 4 für Schachttüren wird eine am Rahmenträger 46 angeordnete Rahmenleiste 48 von einem Rahmenprofil 49 umschlossen. Bei Glastürflügeln 4 für Kabinentüren ist an der im Schliessbereich liegenden Kante anstelle der Rahmenleiste 48 ein Rahmenblech 50 vorgesehen, das von einer U-förmigen Rahmenverkleidung 51 mit einer den Personendetektor 37 aufnehmenden U-förmigen Aussparung umfasst wird.

In den Fig. 17 und 21 ist als Ausführungsvariante ein Glastürflügel 4 mit einer Glaskantenleiste 8 dargestellt. An der im Schliessbereich liegenden Kante ist anstelle der Stahlkantenleiste 7 eine auf die Glasscheibe 11 aufgeleimte Glaskantenleiste 8 zur Einhaltung der vorschriftsmässigen Kantenbreite vorgesehen. Die Befestigungsmittel am unteren und oberen Ende des Glastürflügels 4 entsprechen denjenigen der Ausführungsvariante mit Stahlkantenleiste. Zur Überwachung des Türbereichs ist ein zwischen Kabinentür und Schachttür angeordneter Personendetektor vorgesehen.

In den Fig. 18 und 22 ist als Ausführungsvariante ein Glastürflügel 4 ohne Kantenleiste dargestellt. Die durch die Glasscheibendicke vorgegebene Kantenbreite liegt unterhalb der vorschriftsmässigen Minimalbreite. Als Ausgleich wird daher die vom Türantrieb hervorgerufene Schliesskraft entsprechend der verminderten Kantenbreite verkleinert. Aus Platzgründen wird anstelle der T-förmigen Führungsschuhplatte 12 eine L-förmige Führungsschuhplatte 12 mit Glashalteleiste 24 und Führungsschuhleiste 25 verwendet. Aus dem gleichen Grunde kommen Befestigungsmuttern 22 mit Halbrundköpfen zum Einsatz. Am oberen Ende des Glastürflügels 4 wird die Glasscheibe 11 zwischen dem benutzerseitig angeordneten Aufhängebügel 13 und einer schachtseitig angeordneten Glashalteplatte 52 mit Schweissbolzen 23 gehalten.

## Patentansprüche

1. Glastürflügel mit glatter Oberfläche auf der Benutzerseite für Aufzüge ,
dadurch gekennzeichnet,
dass zur Halterung einer Glasscheibe (11) am unteren Ende des Glastürflügels (4) einerseits eine untere Sockelleiste (9) mit in Bohrungen der Glasscheibe (11) eintauchenden Schweissbolzen (23) und andererseits eine Glashalteleiste (24) sowie am oberen Ende des Glastürflügels (4) einerseits eine obere Sockelleiste (20) mit in Bohrungen der Glasscheibe (11) eintauchenden Schweissbolzen (23) und andererseits ein Aufhängebügel (13) vorgesehen sind, wobei die Glashalteleiste (24) wie auch der Aufhängebügel (13) mittels in Bohrungen der Glasscheibe (11) eintauchenden Befestigungsmuttern (22) mit den Schweissbolzen (23) der Sockelleisten (9 ; 20) in Verbindung stehen und dass am unteren Ende des Glastürflügels (4) eine Exzenterbolzen (17) mit Führungsschuhen (18) tragende Führungsschuhleiste (25) vorgesehen ist.

2. Glastürflügel nach Anspruch 1,
dadurch gekennzeichnet,
dass zur Halterung einer Glasscheibe (11) am oberen Ende des Glastürflügels (4) einerseits eine Glashalteplatte (52) mit in Bohrungen der Glasscheibe (11) eintauchenden Schweissbolzen (23) und andererseits ein Aufhängebügel (13) vorgesehen sind.

3. Glastürflügel nach Anspruch 1,
dadurch gekennzeichnet,
dass in die Bohrungen der Glasscheibe (11) eingesetzte weiche Gummibüchsen (21) vorgesehen sind, zwischen denen und den Befestigungsmuttern (22) genügend Spiel vorhanden ist.

4. Glastürflügel nach Anspruch 1,
dadurch gekennzeichnet,
dass der Aufhängebügel (13) mit Rollen (31) in Verbindung steht, die einen überhöhten Bund (33) aufweisen.

5. Glastürflügel nach den Ansprüchen 1 bis 4,
dadurch gekennzeichnet,
dass die Glasscheibe (11) mindestens zwei Glasschichten (34 ; 35) aufweist, die mittels einer transparent gefärbten oder gemusterten Folie (36) verbunden sind.

6. Glastürflügel nach Anspruch 1,
dadurch gekennzeichnet,
dass eine T-förmige aus der Glashalteleiste (24) und Führungsschuhleiste (25) bestehende Führungsschuhplatte (12) vorgesehen ist.

7. Glastürflügel nach Anspruch 1,
dadurch gekennzeichnet,
dass eine L-förmige aus der Glashalteleiste (24) und Führungsschuhleiste (25) bestehende Führungsschuhplatte (12) vorgesehen ist.

8. Glastürflügel nach den Ansprüchen 1 bis 5,
dadurch gekennzeichnet,
dass im Schliessbereich eine Stahlkantenleiste (7) vorgesehen ist.

9. Glastürflügel nach den Ansprüchen 1 bis 5,
dadurch gekennzeichnet,
dass ein die Glasscheibe (11) tragender Rahmen (10) vorgesehen ist.

10. Glastürflügel nach den Ansprüchen 1 bis 5,
dadurch gekennzeichnet,
dass im Schliessbereich eine Glaskantenleiste (8) vorgesehen ist.

11. Glastürflügel nach Anspruch 8,
dadurch gekennzeichnet,
dass die Stahlkantenleiste (7) eine breite von einem vorderen Schutzprofil (38) und von einem hinteren Schutzprofil (39) ummantelte Kantenleiste (40) aufweist.

12. Glastürflügel nach Anspruch 8,
dadurch gekennzeichnet,
dass die Stahlkantenleiste (7) eine schmale von einem U-förmigen Verkleidungsprofil (43) und von einem Abschirmblech (45) ummantelte Kantenleiste (44) aufweist, wobei in der U-förmigen Aussparung des Verkleidungsprofils (43) ein Personendetektor (37) angeordnet ist.

13. Glastürflügel nach Anspruch 9,
dadurch gekennzeichnet,
dass der Rahmen (10) an den Flügelkanten Rahmenträger (46) aufweist, die am unteren Ende des Glastürflügels (4) mit der Glashalteleiste (24) und mit der Führungsschuhleiste (25) sowie am oberen Ende des Glastürflügels (4) mit dem Aufhängebügel (13) verbunden sind.

14. Glastürflügel nach Anspruch 13,
dadurch gekennzeichnet,
dass eine am Rahmenträger (46) angeordnete von einem Rahmenprofil (49) ummantelte Rahmenleiste (48) vorgesehen ist.

15. Glastürflügel nach Anspruch 13,
dadurch gekennzeichnet,
dass ein am Rahmenträger (46) angeordnetes von einer U-förmigen Rahmenverkleidung (51) ummanteltes Rahmenblech (50) vorgesehen ist, wobei in der U-förmigen Aussparung der Rahmenverkleidung (51) ein Personendetektor (37) angeordnet ist.

## Claims

1. Glass door wing with a smooth surface on the user side and for lifts, characterised thereby, that for the mounting of a glass pane (11), there is provided at the lower end of the glass door wing (4) on the one hand a lower pedestal strip (9) with welding pins (23) entering into bores of the glass pane (11) and on the other hand a glass-retaining strip (24) as well as at the upper end of the glass door wing (4) on the one hand an upper pedestal strip (20) with welding pins (23) entering into bores of the glass pane (11) and on the other hand a hanger bracket (13), wherein the glass retaining strip (24) as also the hanger bracket (13) stand in connection with the welding pins (23) of the pedestal strips (9; 20) by means of fastening nuts (22) entering into bores of the glass pane (11) and that an eccentric pin (17) with a guide shoe strip (25) carrying guide shoes (18) is provided at the lower end of the glass door wing (4).

2. Glass door wing according to claim 1, characterised thereby, that for the mounting of a glass pane (11), there is provided at the upper end of the glass door wing (4) on the one hand a glass-retaining plate (52) with welding pins (23) entering into bores of the glass pane (11) and on the other hand a hanger bracket (13).

3. Glass foor wing according to claim 1, characterised thereby, that soft rubber bushings (21) are provided, which are inserted into the bores of the glass pane (11) and between which and the fastening nuts (22) sufficient play is present.

4. Glass door according to claim 1, characterised thereby, that the hanger bracket (13) stands in connection with rollers (31), which display a raised collar (33).

5. Glass door wing according to the claims 1 to 4, characterised thereby, that the glass pane (11) displays at least two glass layers (34; 35), which are connected by means of a transparent coloured or patterned foil (36).

6. Glass door wing according to claim 1, characterised thereby, that a T-shaped guide shoe plate (12) is provided, which consists of the glass-retaining strip (24) and the guide shoe strip (25).

7. Glass door wing according to claim 1, characterised thereby, that an L-shaped guide shoe plate (12) is provided, which consists of the glass-retaining strip (24) and the guide shoe strip (25).

8. Glass door wing according to the claims 1 to 5, characterised thereby, that a steel edge strip (7) is provided in the closing region.

9. Glass door wing according to the claims 1 to 5, characterised thereby, that a frame (10) carrying the glass pane (11) is provided.

10. Glass door wing according to the claims 1 to 5, characterised thereby, that a glass edge strip (8) is provided in the closing region.

11. Glass door wing according to claim 8, characterised thereby, that the steel edge strip (7) displays a wedge edge strip (40) sheathed by a front protective profile (38) and by a rear protective profile (39).

12. Glass door wing according to claim 8, characterised thereby, that the steel edge strip (7) displays a narrow edge strip (44) sheathed by a U-shaped covering profile (43) and by a metal screening plate (45), wherein a personnel detector (37) is arranged in the U-shaped recess of the covering profile (43).

13. Glass door wing according to claim 9, characterised thereby, that the frame (10) at the wing edges displays frame carriers (46), which are connected at the lower end of the glass door ring (4) with the glass-retaining strip (24) and with the guide shoe strip (25) as well as at the upper end of the glass door wing (4) with the hanger bracket (13).

14. Glass door wing according to claim 13, characterised thereby, that a frame strip (48) is provided, which is arranged at the frame carrier (46) and sheathed by a frame profile (49).

15. Glass door wing according to claim 13, characterised thereby, that a metal frame plate (50) is provided, which is arranged at the frame carrier (46) and sheathed by a U-shaped frame covering (51), wherein a personnel detector (37) is arranged in the U-shaped recess of the frame covering (51).

## Revendications

1. Battant de porte vitrée à surface lisse, côté utilisateur, pour ascenseurs, caractérisé en ce qu'il est prévu, pour la fixation d'une vitre (11) à l'extrémité inférieure du battant de porte vitrée (4) d'un côté un rebord formant plinthe inférieur (9) comportant des boulons soudés (23) pénétrant dans des perçages de la vitre (11), et de l'autre côté un rebord de support de vitre (24), et à l'extrémité supérieure du battant de porte vitrée (4), d'un côté un rebord formant plinthe supérieur (20) comportant des boulons soudés (23) pénétrant dans des perçages de la vitre (11), et de l'autre côté un étrier de suspension (13), le rebord de support de vitre (24) et l'étrier de suspension (13) étant reliés aux boulons soudés (23) des rebords formant plinthes (9;20) à l'aide d'écrous de fixation (22) pénétrant dans des perçages de la vitre (11), et en ce qu'il est prévu, à l'extrémité inférieure du battant de porte vitrée (4), un rebord de sabots de guidage (25) portant des boulons d'excentrique (17) avec des sabots de guidage (18).

2. Battant de porte vitrée selon la revendication 1, caractérisé en ce qu'il est prévu, pour la fixation d'une vitre (11) à l'extrémité supérieure du battant de porte vitrée (4), d'un côté une plaque de support de vitre (52) pourvue de boulons soudés (23) pénétrant dans des perçages de la vitre (11), et de l'autre côté un étrier de suspension (13).

3. Battant de porte vitrée selon la revendication 1, caractérisé en ce qu'il est prévu des manchons en caoutchouc mous (21) placés dans les perçages de la vitre (11) avec suffisamment de jeu par rapport aux écrous de fixation (22).

4. Battant de porte vitrée selon la revendication 1, caractérisé en ce que l'étrier de suspension (13) est relié à des galets (31) qui comportent une collerette surhaussée (33).

5. Battant de porte vitrée selon les revendications 1 à 4, caractérisé en ce que la vitre (11) présente au moins deux couches de verre (34;35) qui sont reliées à l'aide d'une feuille (36) teintée de façon transparente ou décorée.

6. Battant de porte vitrée selon la revendication 1, caractérisé en ce qu'il est prévu une plaque de sabots de guidage en T (12) composée du rebord de support de vitre (24) et du rebord de sabots de guidage (25).

7. Battant de porte vitrée selon la revendication 1, caractérisé en ce qu'il est prévu une plaque de sabots de guidage en L (12) composée du rebord de support de vitre (24) et du rebord de sabots de guidage (25).

8. Battant de porte vitrée selon les revendications 1 à 5, caractérisé en ce qu'il est prévu, dans la zone de fermeture, un rebord métallique (7).

9. Battant de porte vitrée selon les revendications 1 à 5, caractérisé en ce qu'il est prévu un châssis (10) portant la vitre (11).

10. Battant de porte vitrée selon les revendications 1 à 5, caractérisé en ce qu'il est prévu, dans la zone de fermeture, un rebord en verre (8).

11. Battant de porte vitrée selon la revendication 8, caractérisé en ce que le rebord métallique (7) comporte un rebord large (40) enveloppé par un profilé de protection avant (38) et par un profilé de protection arrière (39).

12. Battant de porte vitrée selon la revendication 8, caractérisé en ce que le rebord métallique (7) comporte un rebord étroit (44) enveloppé par un profilé de revêtement en U (43) et par une tôle de protection (45), un détecteur de personnes (37) étant disposé dans l'évidement en U du profilé de revêtement (43).

13. Battant de porte vitrée selon la revendication 9, caractérisé en ce que le châssis (10) comporte, sur les bords du battant, des supports de châssis (46) qui sont reliés, à l'extrémité inférieure du battant de porte vitrée (4), au rebord de support de vitre (24) et au rebord de sabots de guidage (25) et, à l'extrémité supérieure du battant de porte vitrée (4), à l'étrier de suspension (13).

14. Battant de porte vitrée selon la revendication 13, caractérisé en ce qu'il est prévu un rebord de châssis (48) disposé sur le support de châssis (46) et enveloppé par un profilé de châssis (49).

15. Battant de porte vitrée selon la revendication 13, caractérisé en ce qu'il est prévu une tôle de châssis (50) disposée sur le support de châssis (46) et enveloppée par un revêtement de châssis en U (51), un détecteur de personnes (37) étant disposé dans l'évidement en U du revêtement de châssis (51).
